# EUROPÄISCHE PATENTSCHRIFT

(11) **EP 1 377 732 B1**
(45) Veröffentlichungstag und Bekanntmachung des Hinweises auf die Patenterteilung: **13.02.2008**
(21) Anmeldenummer: 02729823.1
(22) Anmeldetag: 27.03.2002
(51) Int. Cl.: F01L 3/10, F01L 9/02

(54) **VERBINDUNG ZWISCHEN EINEM SCHAFTENDE EINES GASWECHSELVENTILS EINER BRENNKRAFTMASCHINE UND EINEM HÜLSENFÖRMIGEN STELLKOLBEN EINES VENTILSTELLERS**
CONNECTION BETWEEN A STEM END OF A GAS EXCHANGE VALVE IN AN INTERNAL COMBUSTION ENGINE AND A SLEEVE-SHAPED CONTROL PISTON ON A TAPPET
CONNEXION ENTRE UNE EXTREMITE DE TIGE D'UNE SOUPAPE D'ECHANGE GAZEUX DANS UN MOTEUR A COMBUSTION INTERNE ET UN PISTON DE REGLAGE EN FORME DE DOUILLE D'UN ACTIONNEUR DE SOUPAPE

(30) Priorität: 30.03.2001 DE 10116218
(43) Veröffentlichungstag der Anmeldung: 07.01.2004
(73) Patentinhaber: ROBERT BOSCH GMBH, 70442 Stuttgart (DE)
(72) Erfinder: HAMMER, Uwe, 71282 Hemmingen (DE); TATIYOSYAN, Sevan, 74372 Sersheim (DE); BEUCHE, Volker, 70372 Stuttgart (DE); LANG, Peter, 71287 Weissach (DE); REIMER, Stefan, 71706 Markgroeningen (DE)
(86) Internationale Anmeldenummer: PCT/DE2002/001125
(87) Internationale Veröffentlichungsnummer: WO 2002/079612

(56) Entgegenhaltungen:
- DE-A- 10 040 114
- FR-A- 931 101
- US-A- 5 231 959

## Beschreibung

### Stand der Technik

Die Erfindung geht aus von einer Verbindung zwischen einem Schaftende eines Gaswechselventils einer Brennkraftmaschine und einem hülsenförmigen Stellkolben eines Ventilstellers, gemäß dem Oberbegriff des Anspruchs 1.

Eine solche Verbindung ist aus der DE 198 26 046 A1 bekannt, mit wenigstens zwei das Schaftende umschließenden, sich am Stellkolben axial abstützenden, schalenförmigen Keilstücken, deren radial äußere Umfangsfläche konisch verläuft und welche von einer Konusspannhülse umfaßt sind, deren radial innere Umfangsfläche komplementär zum Konuswinkel der Keilstücke verläuft und welche gegen diese durch eine auf das Schaftende aufgeschraubte Mutter axial verspannt ist. An der radial inneren Umfangsfläche der Keilstücke ist ein Ringvorsprung vorhanden, der in eine Ringnut an der radial äußeren Umfangsfläche des Schaftendes eingreift. Der Stellkolben wird durch einen Differentialkolben gebildet, der je nach Druckbeaufschlagung seiner voneinander weg weisenden stirnseitigen Kolbenflächen innerhalb eines Zylindergehäuses des Ventilstellers auf und ab gleiten kann. Bedingt durch die relativ hohe Anzahl der zu montierenden Bauteile ergibt sich bei dieser Verbindung jedoch ein hoher Fertigungsaufwand, außerdem baut die Verbindung relativ groß.

### Vorteile der Erfindung

Weil die Konusspannhülse erfindungsgemäß durch den Stellkolben gebildet wird, übt dieser eine Doppelfunktion aus, indem an ihm einerseits die hydraulischen Stellkräfte angreifen und er andererseits für die axiale Verspannung der Konusverbindung sorgt, wodurch eine separate Konusspannhülse entfallen kann. Darüber hinaus sind die für die Verspannung der Konusverbindung dienenden Gewindeabschnitte erfindungsgemäß am Stellkolben und an den Keilstücken ausgebildet, so daß auch auf eine Spannmutter verzichtet werden kann. Die infolgedessen reduzierte Anzahl von Verbindungsbauteilen vereinfacht und verkürzt die Montage, außerdem verkleinert sich hierdurch der für die Verbindung notwendige Bauraum, schließlich wird auch das Gewicht der Verbindung reduziert.

Durch die in den Unteransprüchen aufgeführten Maßnahmen sind vorteilhafte Weiterbildungen und Verbesserungen der im Patentanspruch 1 angegebenen Erfindung möglich.

Gemäß einer besonders zu bevorzugenden Maßnahme ist am Stellkolben und an einer aus den Keilstücken zusammengesetzten, umlaufenden Keilhülse je eine derart ausgebildete Ansatzfläche für ein Schraubwerkzeug vorhanden, daß ein gleichzeitiger Angriff von den Ansatzflächen zugeordneten Schraubwerkzeugen möglich ist. Dann können die Keilstücke und der Stellkolben in einem einzigen Arbeitsgang miteinander verschraubt werden. Darüber hinaus ist die Verbindung durch eine Öffnung im Ventilstellergehäuse von der brennraumfernen Außenseite her gut zugängig. Weil der Ventilschaft zur Montage der Verbindung demzufolge nicht aus der Öffnung herausragen muss, können insbesondere Gaswechselventile mit kurzen Schäften und einer demzufolge geringen Massenträgheit verwendet werden.

Eine Weiterbildung sieht vor, daß die Verbindung vom Stellkolben radial umschlossen und ein mit Druckmittel beaufschlagter hydraulischer Bereich an einem radial äußeren Bereich des Stellkolbens angeordnet ist. Dann befindet sich die Verbindung nicht im Druckbereich, so daß der Hydraulikkreis des Druckbereichs nicht geöffnet werden muß, wenn ein Lösen der Verbindung beispielsweise zu Reparaturzwecken notwendig ist.

In bevorzugter Weise ist außerdem vorgesehen, daß die Keilstücke in Umfangsrichtung gesehen aneinander spaltlos anschließen und sich zu einer umlaufenden Keilhülse ergänzen, deren Innendurchmesser geringfügig größer ist als der Außendurchmesser des Schaftendes des Gaswechselventils und daß die Vorsprünge und Ausnehmungen mit geringem Spiel ineinander greifen. Hierdurch wird eine spielbehaftete, formschlüssige Verbindung geschaffen, durch welche Konzentrizitätsfehler zwischen Ventilssitz und der Führung des Ventilschaftes im Ventilsteller ausgeglichen werden können. Darüber hinaus werden Drehbewegungen des Schaftendes relativ zum Stellkolben zugelassen. Dann muß sich der Stellkolben nicht mit dem Gaswechselventil mitdrehen, um die durch regelmäßige Drehung des Gaswechselventils um seine Längsachse bekannten Vorteile wie eine Vergleichmäßigung des Ventilverschleißes oder eine Freihaltung des Ventilsitzes von Ablagerungen zu ermöglichen, so daß die Dichtfunktion des Stellkolbens nicht beeinträchtigt wird.

Vorzugsweise ist der Stellkolben zweiteilig ausgebildet und beinhaltet einen brennraumnahen Schließkolben und einen sich diesem axial anschließenden und gegenläufig arbeitenden, brennraumfernen Öffnungskolben, wobei der konische Abschnitt und der Gewindeabschnitt am Öffnungskolben angeordnet sind.

Gemäß einer weiteren Ausführungsform kann der Stellkolben auch als einstückiger Differentialkolben ausgeführt sein. In diesem Fall wird die Anzahl der Bauteile weiter reduziert und die Länge des Gaswechselventilschaftes kann wegen des dann kürzer ausführbaren Stellkolbens noch kleiner ausfallen.

### Zeichnungen

Ausführungsbeispiele der Erfindung sind in den Zeichnungen dargestellt und in der nachfolgenden Beschreibung näher erläutert. Es zeigen :
- Fig. 1: eine seitliche Querschnittsdarstellung einer bevorzugten Ausführungsform einer erfindungsgemäßen Verbindung zwischen einem Schaftende eines Gaswechselventils einer Brennkraftmaschine und einem Stellkolben eines Ventilstellers;
- Fig.2: eine Querschnittsdarstellung entlang der Linie II - II von Fig.1;
- Fig.3: eine seitliche Querschnittsdarstellung einer weiteren Ausführungsform der erfindungsgemäßen Verbindung.

### Beschreibung der Ausführungsbeispiele

Von einem Ventiltrieb einer Brennkraftmaschine ist in Fig.1 aus Maßstabsgründen nur ein Gaswechselventil 1 gezeigt, welches durch einen Stellkolben 2 eines Ventilstellers 4 derart betätigt wird, daß es auf- und abwärtsgehende Öffnungs- und Schließbewegungen ausführt.

Der Stellkolben 2 erstreckt sich im wesentlichen von einer brennraumnahen Bodenöffnung 6 eines Stellergehäuses 8 des Ventilstellers 4 bis zu einer in einem auf eine obere Öffnung 10 des Stellergehäuses 8 aufgesetzten Deckel 12 ausgebildeten Bohrung 14 und beinhaltet gemäß einer bevorzugten Ausführungsform zwei gegenläufig arbeitende Kolben, einen brennraumnahen hülsenförmigen Schließkolben 16 und einen sich diesem axial anschließenden brennraumfernen und ebenfalls hülsenförmigen Öffnungskolben 18. Der Schließkolben 16 und der Öffnungskolben 18 umschließen einen Schaft 20 des Gaswechselventils 1 mit Radialabstand koaxial. Der Schaft 20 des Gaswechselventils 1 erstreckt sich von einem nicht dargestellten Zylinderkopf der Brennkraftmaschine durch die Bodenöffnung 6 hindurch bis in das Innere des Stellergehäuses 8 hinein, wobei ein Schaftende 22 von der Bohrung 14 im Deckel 12 axial beabstandet ist.

Der Schließkolben 16 begrenzt mit einer brennraumnahen Ringfläche 24 eines ersten radial äußeren Absatzes 26 einen unteren Arbeitsraum 28 und eine auf den Öffnungskolben 18 geschobene Hülse 29 mit einer oberen Ringfläche 30 eines zweiten radial äußeren Absatzes 32 einen oberen Arbeitsraum 34, wobei die Arbeitsräume 28, 34 durch in Fig.1 nicht dargestellte Kanäle mit einem Druckmittel befüllbar oder entlastbar sind. Beide Kolben 16, 18 sind außerdem mittels einer in das Stellergehäuse 8 eingepreßten Laufbuchse 36 axial geführt. Eine Dichtung 38 im Bereich der Bohrung 14 des Deckels 12 und eine Dichtung 40 im Bereich der Bodenöffnung 6 des Stellergehäuses 8 sorgen für eine axiale Abdichtung der beiden Arbeitsräume 28, 34.

Eine Verbindung 42 zwischen dem Schaftende 22 des Gaswechselventils 1 und dem Öffnungskolben 18 beinhaltet zwei das Schaftende 22 umschließende, schalenförmige Keilstücke 44, 46, die sich zu einer umlaufenden Keilhülse 48 ergänzen, von welcher die radial äußere Umfangsfläche eines brennraumnahen Abschnitts 50 sich in einer vom Brennraum weg weisenden Richtung konisch verjüngt. Diesem konischen Abschnitt 50 der Keilhülse 48 schließt sich ein zylindrischer Abschnitt 52 mit einem Außengewinde 54 an, welcher wiederum endseitig in einem Abschnitt 56 mit einer vorzugsweise als Vierkant 58 ausgebildeten Ansatzfläche für ein Schraubwerkzeug mündet.

Eine radial innere Umfangsfläche eines brennraumnahen Abschnitts 60 des Öffnungskolbens 18 verläuft komplementär zum Konuswinkel der Keilhülse 48, darüber hinaus ist ein sich diesem Abschnitt 60 axial anschließender Gewindeabschnitt 62 mit einem mit dem Außengewinde 54 der Keilhülse 48 verschraubbaren Innengewinde 64 versehen. Dem Gewindeabschnitt 62 des Öffnungskolbens 18 schließt sich ein zylindrischer, vom Vierkant 58 der Keilhülse 48 radial beabstandeter Abschnitt 66 an, der an seiner radial inneren Umfangsfläche eine vorzugsweise als Innensechskant 68 ausgeführte Ansatzfläche für ein Schraubwerkzeug aufweist. Der radiale Abstand des Vierkants 58 vom Innensechskant 68 ist ausreichend groß, damit am Vierkant 58 ein Schraubwerkzeug angreifen kann.

An der radial inneren Umfangsfläche der Keilhülse 48 und an der radial äußeren Umfangsfläche des Schaftendes 22 des Gaswechselventils 1 sind ineinander greifende Vorsprünge 70 und Ausnehmungen 72 vorgesehen, um eine formschlüssige Verbindung 42 zu erzeugen. Die Verbindung 42 wird vom Öffnungskolben 18 radial umschlossen und von diesem gegenüber einem den unteren und oberen Arbeitsraum 28, 34 enthaltenden, radial äußeren hydraulischen Bereich abgeschirmt.

Gemäß der bevorzugten Ausführungsform weist die Keilhülse 48 an der radial inneren Umfangsfläche des konischen Abschnitts drei äquidistant axial hintereinander angeordnete, sich jeweils in Umfangsrichtung ersteckende Ringwülste 70 auf, von welchen je eine in eine zugeordnete, im Schaftende 22 ausgebildete, umlaufende Ringnut 72 eingreift. Die Ringwülste 70 und Ringnuten 72 haben einen im wesentlichen halbkreisförmigen Querschnitt, wobei der Innenradius der Ringnuten 72 um vorzugsweise wenige Hundertstel Millimeter größer als der Außenradius der Ringwülste 70 ist.

Bei der Montage der Verbindung 42 wird zunächst das noch ohne Deckel 12 vorhandene Stellergehäuse 8 mit vormontierter Laufbuchse 36, vormontiertem Schließkolben 16 und vormontierter Dichtung 40 auf den Zylinderkopf der Brennkraftmaschine gesetzt, wobei der Schaft 20 des Gaswechselventils 1 durch den Schließkolben 16 von unten hindurchgeführt wird. Anschließend werden die beiden Keilstücke 44, 46 durch die obere Öffnung 10 des Stellergehäuses 8 hindurch auf das Schaftende 22 aufgesetzt und der Öffnungskolben 18 von oben auf die so gebildete Keilhülse 48 aufgeschraubt, indem ein Vierkant-Schlüssel als Verdrehsicherung auf den Vierkant 58 der Keilhülse 48 aufgesetzt und gleichzeitig ein Sechskant-Schlüssel in den Innensechskant 68 des Öffnungskolbens 18 eingesteckt wird, wie anhand von Fig.2 leicht vorstellbar ist. Um ein gleichzeitiges Ansetzen der Werkzeuge zu ermöglichen, muß der Sechskantschlüssel eine mittige Durchgangsöffnung für den Schaft des Vierkant-Steckschlüssels aufweisen. Durch die Schraubbewegung werden die Keilstücke 44, 46 aufgrund der Keilwirkung radial gegeneinander verspannt und wegen der formschlüssig ineinander greifenden Vorsprünge 70 und Ausnehmungen 72 das Schaftende 22 in den konischen Abschnitt 60 des Öffnungskolbens 18 eingezogen. Eine brennraumnahe, das Schaftende 22 radial überragende Ringfläche 74 an der Stirnseite der Keilhülse 48 bildet dann eine axiale Anschlagfläche für den Schließkolben 16, wobei zwischen diesem und dem Öffnungskolben 18 ein schmaler axialer Spalt 76 verbleibt, so daß die beiden Kolben 16, 18 nicht miteinander verbunden sind. Da, wie in Fig.2 gezeigt ist, die Keilstücke 44, 46 in Umfangsrichtung gesehen aneinander spaltlos und bündig anschließen und sich zur umlaufenden Keilhülse 48 ergänzen, deren Innendurchmesser geringfügig größer ist als der Außendurchmesser des Schaftendes 22 des Gaswechselventils 1 und weil die Vorsprünge 70 und Ausnehmungen 72 ebenfalls mit Spiel ineinander greifen kann sich kein reibschlüssiger Kontakt zwischen der Umfangsfläche des Schaftendes 22 des Gaswechselventils 1 und der radial inneren Umfangsfläche der Keilhülse 48 ausbilden, der ausreichend wäre, um Drehbewegungen des Schaftendes 22 gegenüber der mit dem Öffnungskolben 18 verschraubten Keilhülse 48 verhindern zu können. Hierdurch bleibt das Gaswechselventil 1 gegenüber dem Ventilsteller 4 frei drehbar. Die Durchmesserdifferenz zwischen dem Innendurchmesser der Keilhülse 48 und dem Außendurchmesser des Schaftendes 22 des Gaswechselventils 1 beträgt vorzugsweise wenige Hundertstel Millimeter. Abschließend wird der Deckel 12 mit der vormontierten Dichtung 38 auf das Stellergehäuse 8 aufgesetzt.

Vor diesem Hintergrund stellt sich die Funktion des Ventilstellers 4 wie folgt dar : Ausgehend von der in Fig.1 gezeigten Öffnungsstellung wird zum Schließen des Gaswechselventils 1 der untere Arbeitsraum 28 mit Druckmittel beaufschlagt und gleichzeitig der obere Arbeitsraum 34 druckentlastet, so daß der Schließkolben 16 nach oben fährt und über die Ringfläche 74 der Keilhülse 48 und die Verbindung 42 den Öffnungskolben 18 mitnimmt, so daß dieser aus der Bohrung 14 im Deckel 12 herausfahren kann. Umgekehrt wird zum Öffnen des Gaswechselventils 1 der obere Arbeitsraum 34 druckbeaufschlagt und gleichzeitig der untere Arbeitsraum 28 druckentlastet, wodurch der nach unten gedrängte Öffnungskolben 18 den Schließkolben 16 über die Verbindung 42 und die Ringfläche 74 der Keilhülse 48 mitnimmt. Der Kraftfluß vom Öffnungskolben 18 zum Schaftende 22 läuft dabei hauptsächlich über die ineinander greifenden Vorsprünge 70 und Ausnehmungen 72 in formschlüssiger Weise, während die diesen gegenüber axial versetzt angeordneten, verschraubten Gewindeabschnitte 52, 62 lediglich dem radialen Zusammenhalt der Keilstücke 44, 46 dienen, so daß sie im wesentlichen keinen dynamischen Belastungen ausgesetzt sind.

Bei dem zweiten Ausführungsbeispiel der Erfindung nach Fig.3 sind die gegenüber dem vorhergehenden Beispiel gleichbleibenden und gleichwirkenden Teile durch die gleichen Bezugszahlen gekennzeichnet. Im Unterschied zum vorangehend beschriebenen Ausführungsbeispiel ist der Stellkolben 2 als einstückiger Differentialkolben 78 ausgebildet, die sich in der Öffnungsstellung des Gaswechselventils 1 von der brennraumnahen Bodenöffnung 6 des Stellergehäuses 8 bis zur Bohrung 14 im Deckel 12 erstreckt.

## Patentansprüche

1. Verbindung (42)-zwischen einem Schaftende (22) eines Gaswechselventils (1) einer Brennkraftmaschine und einem hülsenförmigen Stellkolben (2) eines Ventilstellers (4), mit wenigstens zwei das Schaftende (22) umschließenden, schalenförmigen Keilstücken (44, 46), an deren radial äußerer Umfangsfläche ein in einer von einem Brennraum der Brennkraftmaschine weg weisenden Richtung sich konisch verjüngender Abschnitt (50) vorhanden ist, der komplementär zum Keilwinkel eines radial inneren, konischen Abschnitts (60) einer die Keilstücke (44, 46) umfassenden Konusspannhülse verläuft, wobei die Konusspannhülse und die Keilstücke (44, 46) axial gegeneinander verspannbar sind und an der radial inneren Umfangsfläche der Keilstücke (44, 46) und an der radial äußeren Umfangsfläche des Schaftendes (22) des Gaswechselventils (1) ineinander greifende Vorsprünge (70) und Ausnehmungen (72) vorgesehen sind, **dadurch gekennzeichnet, daß** die Konusspannhülse durch den Stellkolben (2) gebildet wird, wobei der Stellkolben (2) und die Keilstücke (44, 46) ineinander schraubbare Gewindeabschnitte (52, 62) aufweisen.

2. Verbindung nach Anspruch 1, **dadurch gekennzeichnet, daß** am Stellkolben (2) und an einer aus den Keilstücken (44, 46) zusammengesetzten, umlaufenden Keilhülse (48) je eine derart ausgebildete Ansatzfläche (58, 68) für ein Schraubwerkzeug vorhanden ist, daß ein gleichzeitiger Angriff von den Ansatzflächen (58, 68) zugeordneten Schraubwerkzeugen möglich ist.

3. Verbindung nach Anspruch 2, **dadurch gekennzeichnet, daß** an der Keilhülse (48) in einer vom Brennraum weg weisenden Richtung gesehen der konische Abschnitt (50), der Gewindeabschnitt (52) und die Ansatzfläche (58) für das Schraubwerkzeug axial hintereinander angeordnet sind.

4. Verbindung nach Anspruch 3, **dadurch gekennzeichnet, daß** die Ansatzfläche als Außenvierkant (58) ausgebildet ist, welcher mit radialem Abstand zu einer als Innensechskant (68) ausgeführten Ansatzfläche des Stellkolbens (2) angeordnet ist.

5. Verbindung nach Anspruch 4, **dadurch gekennzeichnet, daß** sie vom Stellkolben (2) radial umschlossen und ein mit Druckmittel beaufschlagter hydraulischer Bereich (28, 34) in einem radial äußeren Bereich des Stellkolbens (2) angeordnet ist.

6. Verbindung nach Anspruch 5, **dadurch gekennzeichnet, daß** der Stellkolben (2) mit einer brennraumnahen Ringfläche (24) eines ersten radial äußeren Absatzes (26) einen unteren Arbeitsraum (28) und mit einer oberen Ringfläche (30) eines zweiten radial äußeren Absatzes (32) einen oberen Arbeitsraum (34) begrenzt, wobei die Arbeitsräume (28, 34) mit einem Druckmittel befüllbar oder entlastbar sind.

7. Verbindung nach Anspruch 6, **dadurch gekennzeichnet, daß** der Stellkolben (2) in einer in einem Stellergehäuse (8) gehaltenen Laufbuchse (36) axial geführt ist.

8. Verbindung nach Anspruch 7, **dadurch gekennzeichnet, daß** der Stellkolben (2) zweiteilig ausgebildet ist und einen brennraumnahen Schließkolben (16) und einen sich diesem axial anschließenden, gegenläufig arbeitenden, brennraumfernen Öffnungskolben (18) beinhaltet, wobei der Schließkolben (16) dem unteren Arbeitsraum (28) und der Öffnungskolben (18) dem oberen Arbeitsraum (34) zugeordnet ist und der konische Abschnitt (60) und der Gewindeabschnitt (62) am Öffnungskolben (18) angeordnet sind.

9. Verbindung nach Anspruch 8, **dadurch gekennzeichnet, daß** eine brennraumnahe Ringfläche (74) an der Stirnseite der Keilhülse (48) das Schaftende (22) radial überragend eine axiale Anschlagfläche für den Schließkolben (16) bildet, wobei sich der Öffnungskolben (18) bis im wesentlichen zu dieser Ringfläche (74) erstreckt.

10. Verbindung nach einem der Ansprüche 1 bis 7, **dadurch gekennzeichnet, daß** der Stellkolben (2) als einstückiger Differentialkolben (78) ausgeführt ist.

11. Verbindung nach einem der vorhergehenden Ansprüche, **dadurch gekennzeichnet, daß** die Keilstücke (44, 46) in Umfangsrichtung gesehen aneinander spaltlos anschließen und sich zu einer umlaufenden Keilhülse (48) ergänzen, deren Innendurchmesser geringfügig größer ist als der Außendurchmesser des Schaftendes (22) des Gaswechselventils (1) und daß die Vorsprünge (70) und Ausnehmungen (72) mit geringem Spiel ineinander greifen.

## Claims

1. Connection (42) between a shank end (22) of a gas exchange valve (1) of an internal combustion engine and a sleeve-shaped actuating piston (2) of a valve adjuster (4), having at least two shell-shaped wedge pieces (44, 46) which surround the shank end (22) and at the radially outer peripheral face of which is provided a section (50) which narrows conically in a direction pointing away from a combustion chamber of the internal combustion engine and which runs in a complementary fashion to the wedge angle of a radially inner conical section (60) of a cone clamping sleeve which encompasses the wedge pieces (44, 46), with it being possible for the cone clamping sleeve and the wedge pieces (44, 46) to be clamped against one another axially, and with projections (70) and recesses (72) which engage into one another being provided on the radially inner peripheral face of the wedge pieces (44, 46) and on the radially outer peripheral face of the shank end (22) of the gas exchange valve (1), **characterized in that** the cone clamping sleeve is formed by the actuating piston (2), with the actuating piston (2) and the wedge pieces (44, 46) having threaded sections (52, 62) which can be screwed into one another.

2. Connection according to Claim 1, **characterized in that**, on the actuating piston (2) and on an encircling wedge sleeve (48) which is composed of the wedge pieces (44, 46), in each case one engagement face (58, 68) for a screwing tool is provided, which engagement faces (58, 68) are designed such that a simultaneous engagement of screwing tools which are assigned to the engagement faces (58, 68) is possible.

3. Connection according to Claim 2, **characterized in that** the conical section (50), the threaded section (52) and the engagement face (58) for the screwing tool are arranged axially in series on the wedge sleeve (48) as viewed in a direction pointing away from the combustion chamber.

4. Connection according to Claim 3, **characterized in that** the engagement face is embodied as an external square (58) which is arranged with a radial spacing to an engagement face, which is designed as an internal hexagon (68), of the actuating piston (2).

5. Connection according to Claim 4, **characterized in that** said connection is radially surrounded by the actuating piston (2), and a hydraulic region (28, 34) which is acted on with pressure medium is arranged in a radially outer region of the actuating piston (2).

6. Connection according to Claim 5, **characterized in that** the actuating piston (2) delimits a lower working space (28) with an annular face (24), which is close to the combustion chamber, of a first radially outer shoulder (26), and delimits an upper working space (34) with an upper annular face (30) of a second radially outer shoulder (32), with it being possible for the working spaces (28, 34) to be filled with or emptied of a pressure medium.

7. Connection according to Claim 6, **characterized in that** the actuating piston (2) is guided axially in a running sleeve (36) which is held in an adjuster housing (8).

8. Connection according to Claim 7, **characterized in that** the actuating piston (2) is of two-part design and contains a closing piston (16) which is close to the combustion chamber and an opening piston (18), which adjoins said closing piston (16) axially, operates in the opposite direction and is remote from the combustion chamber, with the closing piston (16) being assigned to the lower working space (28) and the opening piston (18) being assigned to the upper working space (34), and the conical section (60) and the threaded section (62) being arranged on the opening piston (18).

9. Connection according to Claim 8, **characterized in that** an annular face (74), which is close to the combustion chamber, on the end side of the wedge sleeve (48) forms, while projecting radially beyond the shank end (22), an axial stop face for the closing piston (16), with the opening piston (18) extending substantially up to said annular face (74).

10. Connection according to one of Claims 1 to 7, **characterized in that** the actuating piston (2) is designed as a single-piece differential piston (78).

11. Connection according to one of the preceding claims, **characterized in that** the wedge pieces (44, 46) adjoin one another without a gap as viewed in the peripheral direction and together form an encircling wedge sleeve (48) whose inner diameter is slightly larger than the outer diameter of the shank end (22) of the gas exchange valve (1), and **in that** the projections (70) and recesses (72) engage into one another with slight play.

## Revendications

1. Liaison (42) entre une extrémité de tige (22) d'une soupape d'échange de gaz (1) d'un moteur à combustion interne et un piston de réglage (2) en forme de douille d'un régulateur de soupape (4), comprenant au moins deux éléments cunéiformes (44, 46) servant de coque entourant l'extrémité de tige (22), et dont la surface périphérique radialement extérieure comporte un tronçon (50) se rétrécissant coniquement dans une direction s'éloignant d'une chambre de combustion du moteur à combustion interne, et complémentaire avec l'angle de coin d'un tronçon conique radialement intérieur d'une douille de serrage conique entourant les éléments cunéiformes (44, 46), et les éléments cunéiformes (44, 46) pouvant être serrés l'un contre l'autre axialement, et dont la surface périphérique radiale intérieure des éléments cunéiformes (44, 46) ainsi que la surface périphérique radiale extérieure de l'extrémité de tige (22) de la soupape d'échange de gaz comportent des saillies (70) et des évidements (72) s'engrenant les uns dans les autres,
**caractérisée en ce que**
la douille de serrage conique est formée par le piston de réglage (2), le piston de réglage (2) et les éléments cunéiformes (44, 46) présentant des tronçons filetés (52, 62) pouvant être vissés l'un dans l'autre.

2. Liaison selon la revendication 1,
**caractérisée en ce que**
le piston de réglage (2) et une douille conique (48) périphérique composée des éléments cuniéiformes (44, 46) présentent chacun une surface de d'appui (58, 68) pour un outil à visser permettant une attaque simultanée d'outils à visser associés aux surfaces d'appui (58, 68).

3. Liaison selon la revendication 2,
**caractérisée en ce que**
sur la douille conique (48), le tronçon conique (50), le tronçon fileté (52) et la surface d'appui (58) pour l'outil à visser sont disposés axialement les uns derrière les autres dans une direction s'éloignant de la chambre de combustion.

4. Liaison selon la revendication 3,
**caractérisée en ce que**
la surface d'appui présente la forme d'un carré mâle (58) écarté radialement par rapport à une surface d'appui du piston de réglage (2) en forme d'un six pans creux (68).

5. Liaison selon la revendication 4,
**caractérisée en ce qu'**
elle est entourée radialement par le piston de réglage (2), et une zone hydraulique (28, 34) sollicitée par un fluide de pression est disposée dans une zone du piston de réglage (2) radialement extérieure.

6. Liaison selon la revendication 5,
**caractérisée en ce que**
le piston de réglage (2) délimite une chambre de travail intérieure (28) par une surface annulaire (24) d'un premier palier (26) radial extérieur située près de la chambre de combustion, et une chambre de travail supérieure (34) par une surface annulaire supérieure (30) d'un deuxième palier (32) radial extérieur, les chambres de travail (28, 34) pouvant être remplies par et déchargées d'un fluide de pression.

7. Liaison selon la revendication 6,
**caractérisée en ce que**
le piston de réglage (2) est guidé axialement dans une boîte de glissement (36) logée dans un boîtier de régulateur (8).

8. Liaison selon la revendication 7,
**caractérisée en ce que**
le piston de réglage (2) est réalisée en deux pièces et comprend un piston de fermeture (16) près de la chambre de combustion et un piston d'ouverture (18) éloigné de la chambre de combustion prolongeant axialement le premier et travaillant à contresens de celui-ci, le piston de fermeture (16) étant associé à la chambre de travail inférieure (28) et le piston d'ouverture (18) à la chambre de travail supérieure (34), et le tronçon conique (60) ainsi que le tronçon fileté (62) étant disposés sur le piston d'ouverture (18).

9. Liaison selon la revendication 8,
**caractérisée en ce qu'**
une surface annulaire (74) près de la chambre de combustion dépassant radialement de l'extrémité de tige (22) sur la face frontale de la douille conique (48) constitue une surface de butée axiale pour le piston de fermeture (16), le piston d'ouverture (18) s'étendant essentiellement jusqu'à cette surface annulaire (74).

10. Liaison selon l'une quelconque des revendications 1 à 7,
**caractérisée en ce que**
le piston de réglage (2) présente la forme d'un piston différentiel monobloc (78).

11. Liaison selon l'une quelconque des revendications précédentes,
**caractérisée en ce que**
les éléments unéiformes (44, 46) sont raccordés l'un à l'autre sans interstice dans la direction périphérique et se complètent pour former une douille conique (48) dont le diamètre intérieur est légèrement plus grand que le diamètre extérieur de l'extrémité de tige (22) de la soupape d'échange de gaz (1), et les saillies (70) et évidements (72) s'engrènent les uns dans les autres avec un faible jeu.
